# DEMANDE DE BREVET EUROPEEN

(11) **EP 0 233 808 A1**
(43) Date de publication de la demande: **26.08.1987**
(21) Numéro de dépôt: 87400129.0
(22) Date de dépôt: 20.01.1987
(51) Int. Cl.: E04H 9/12

(54) **Abri modulaire et son procédé de fabrication**

(30) Priorité: 21.01.1986 FR 8600771
(71) Demandeur: CAMPENON BERNARD, Société Anonyme dite:, F-92115 Clichy (FR)
(72) Inventeur: Prot, Christian, F-91190 Gif-Sur-Yvette (FR)
(74) Mandataire: Colas, Jean-Pierre

(57) **Abrégé**

Fabrication d'un habitacle protégé, comportant au moins ' une cavité délimitée par un conteneur métallique (1) autour duquel on réalise une carapace protectrice (26) de consistance et d'épaisseur convenables.

Le conteneur métallique (1) est équipé, en usine ou sur chantier central, avant sa mise en place sur le site de l'abri, des aménagements et matériels que doit comporter la construction terminée pour la rendre apte à sa fonction, après quoi le conteneur, ainsi aménagé, est transporté sur le site de l'abri pour y être mis en place et recouvert de la carapace protectrice (26).

Application aux abris contre les bombardements, les radiations et les gaz.

## Description

L'invention est relative à la réalisation d'abris susceptibles d'offrir une protection entre autres contre les bombardements, les radiations et les gaz. Cette réalisation doit pouvoir se faire rapidement et aux moindres frais.

Il est connu de réaliser de tels abris en disposant une carapace protectrice de consistance et d'épaisseur convenables, par exemple en béton, autour d'un coffrage métallique dit coffrage perdu dont les dimensions correspondent à celles de la cavité protégée que l'on veut obtenir. Après confection de l'abri, il faut l'aménager, y placer les installations nécessaires à la vie et (ou) aux fonctions des occupants, y monter les branchements sur les réseaux de canalisation etc... ce qui conduit à faire intervenir sur place divers corps de métier. Ces opérations sont coûteuses et longues. Elles sont de plus dispersées sur les divers sites des abris, ce qui est une complication.

On connaît (FR-A-2 499 196) un procédé de construction d'abris selon lequel on construit, en usine ou dans un chantier central un coffrage métallique, on le transporte sur le site d'utilisation et on réalise, autour du coffrage, une carapace protectrice de consistance et d'épaisseur convenable, par exemple en béton, le coffrage constituant un "coffrage perdu". Le document FR-A-2 503 777 décrit un procédé analogue, dans lequel on introduit dans le coffrage, en usine, un bloc technique contenant tous les appareillages nécessaires au bon fonctionnement de l'abri.

Ces procédés pourraient apporter une simplification par rapport à l'art antérieur, toutefois, jusqu'ici, ils n'ont pu se développer car le marché n'a pas justifié la construction d'usines spécialisées capables d'abaisser de façon significative le prix de revient du coffrage, tout en lui donnant une qualité constante.

Un autre inconvénient de ces procédés réside dans le fait qu'il est peu discret, et que des personnes mal intentionnées peuvent très facilement détecter les abris en cours de transport et les suivre pour connaitre leurs sites d'utilisation.

Le but de l'invention est de fournir un procédé utilisant des coffrages de prix de revient réduit, mais n'exigeant pas la création d'usines spéciales, ces coffrages pouvant en outre passer à peu près inaperçus pendant leur transport.

Pour obtenir ce résultat , il est prévu que le coffrage est constitué par un conteneur dont les dimensions et caractéristiques correspondent aux normes standardisées pour le transport d'objets divers, par mer, terre ou air.

On peut utiliser des conteneurs en forme parallèlépipèdique, de plus grand volume utile pour les mêmes côtes d'encombrement, ou cylindriques, de plus grande résistance à la pression.

Bien entendu, on peut prévoir l'assemblage sur site de plusieurs coffrages.

Avantageusement, les conteneurs utilisés sont du type qui est équipé de points d'accrochage pour leur manutention et/ou de points d'appui permettant d'empiler plusieurs conteneurs.

On notera que si les aménagements internes sont placés à l'avance dans le conteneur, celui-ci sert en même temps de récipient pour leur transport.

La description qui va suivre en regard des dessins annexés, donnés à titre d'exemple, permettra de bien comprendre comment l'invention peut être réalisée, les particularités décrites ainsi que celles ressortant des dessins faisant partie de l'invention.

La figure 1 est une coupe horizontale d'un coffrage ou conteneur aménagé prêt à être envoyé au lieu d'utilisation.

Les figures 2 et 3 sont des coupes transversales selon lI-II et III-III dudit conteneur, montré cette fois dans l'abri terminé.

Le conteneur 1 représenté sur la figure 1 correspond, à titre d'exemple, au standard international noté en pieds 40' x 8' x b' 6", soit 12,19 m x 2,43 m x 2,70 m. Ce conteneur est réalisé avec un plancher en métal au lieu du plancher en bois que comportent souvent les conteneurs de ce type.

Celle de ses extrémités 1a, qui comporte habituellement la porte de chargement et de déchargement, généralement à double battant, a été partiellement refermée par des parois métalliques 2 pour ne laisser qu'une entrée 3 relativement étroite ayant juste la largeur nécessaire pour le passage d'un homme et pouvant être obturée de façon étanche par une porte blindée 4. Au débouché de l'entrée ainsi formée est aménagé un sas 5 fermé par une porte 6. A l'opposé, la paroi 7 du conteneur qui est d'habitude complètement close a été percée d'une ouverture 8 de dimension suffisante pour permettre la sortie de personnes en cas d'urgence. Cette issue est fermée par un vantail blindé 9.

A titre d'exemple d'un aménagement intérieur, on voit, . en examinant la figure 1_{;} de droite à gauche, un lavabo 10 surmontant une cuve étanche 11 destinée à recevoir les eaux usées, un WC 12 du type chimique, des accessoires de cuisine tels qu'un bloc chauffant 13 et un évier surmontant un placard 15, une table 16 encadrée de bancs 17, des étagères 18, des banquettes de repos 19 et quatre groupes de trois couchettes superposées 20, un groupe de traitement de l'air 21, un groupe de ventilation 22 avec filtrage de l'air et un ventilateur entraîné par manivelle 23, enfin un groupe de condensation de l'humidité 24.

Le conteneur est ainsi aménagé sur chantier, à l'exception des manches 3a et 8a placés devant les issues 3 et 8, des diverses tubulures 25 afférentes aux groupes de ventilation et de condensation d'humidité, et des fourreaux des lignes de communication avec l'extérieur qui peuvent être mises en place sur le site de l'abri. Il est alors transporté sur ce site, en suivant pour ce transport, les règles habituelles résultant de la standardisation des conteneurs. Ces engins comportent des points d'accrochage et des points d'appui permettant de les superposer pour le transport.

Sur le site de l'abri à réaliser, le conteneur aménagé est déposé dans une fouille 26 au fond de laquelle on a préalablement exécuté un radier en béton ou en maçonnerie 27. Après quoi, on remplit de béton les intervalles entre les cotes de la fouille et le conteneur et, pour surmonter le tout, on coule une dalle de béton 28 dont l'épaisseur, de même que celle du béton coulé sur les parois latérales, est déterminée par la protection que l'on veut assurer contre des coups directs.

Pendant la coulée de la dalle 28, des étais pourront être mis en place à l'intérieur du conteneur, de manière que le toit de celui-ci puisse supporter le poids du béton jusqu'à la prise et au durcissement. Mais on peut aussi couler au-dessus du conteneur une dalle armée de petite épaisseur qui, après durcissement de son béton, servira de support à la dalle définitive.

Avant de couler le béton des cotés et de la dalle de couverture, on aura mis en place les diverses tubulures 25 devant déboucher à l'air libre, de manière que ces tubulures servent de coffrage dans la carapace. On aura de même mis en place les manches 3a et 8a et réalisé dans le terrain les accès aux ouvertures 3 et 8. Diverses variantes peuvent être imaginées.

Plusieurs conteneurs aménagés différemment, l'un servant par exemple de salle de travail et l'autre de local pour les besoins de la vie, pourront être groupés en ménageant dans leurs parois les orifices de communication nécessaires.

L'exemple décrit est relatif à un conteneur de 40 pieds mais on peut aussi utiliser les conteneurs standardisés aux dimensions de 10 pieds et 20 pieds, les conteneurs plus petits pouvant d'ailleurs servir d'annexes aux conteneurs les plus grands.

Il existe aussi des conteneurs en plusieurs parties assemblables. Certains par exemple sont en deux parties, dont l'une sert en quelque sorte de couvercle pour l'autre en venant s'emboîter sur elle. Avec de tels conteneurs, les parties pourront être aménagées séparément sur le chantier et y recevoir les objets et équipements qui leur sont attachés, pour être ensuite transportées et assemblées sur le site de l'abri.

L'invention est applicable aux abris correspondant aux fonctions les plus diverses, par exemple :
- Abris civils ou militaires d'attente de personnel.
- Abris de postes de commandement.
- Abris d'hôpital de secours ou d'installations sanitaires.
- Abris de stockage de matériel.
- Abris combinant une ou plusieurs des fonctions précédentes.

Naturellement, on ne sortirait pas du cadre de l'invention si l'on se contente de munir le coffrage, sur le chantier central, des équipements qui lui sont attachés ou nécessitent des opérations particulières relevant de l'intervention d'hommes de métier, en se réservant de mettre en place, sur le site de l'abri, les objets mobiles tels que meubles divers.

## Revendications

1. Procédé de construction d'un habitacle protégé pouvant servir d'abri notamment contre des bombardements, ce procédé comportant la construction, en usine ou sur un chantier central, d'un coffrage métallique, l'équipement, également en usine ou sur un chantier central de l'intérieur du coffrage avec éventuellement au moins une partie des aménagements et matériels que doit comporter l'abri pour le rendre apte à sa fonction, le transport du coffrage équipé jusqu'au site d'utilisation, et la réalisation, autour du coffrage d'une carapace protectrice de consistance et d'épaisseur convenable, par exemple en béton, le coffrage constituant un "coffrage perdu", caractérisé en ce que le coffrage est constitué par un conteneur dont les dimensions et caractéristiques correspondent aux normes standardisées pour le transport d'objets divers.

2. Procédé selon la revendication 1, caractérisé en ce que le coffrage a une forme parallélépipédique.

3. Procédé selon la revendication 1, caractérisé en ce que le coffrage a une forme cylindrique.

4. Procédé selon l'une des revendications précédentes, caractérisé en ce que le coffrage est muni de points d'accrochage pour sa manutention.

5. Procédé selon l'une des revendications précédentes, caractérisé en ce que le coffrage comporte des points d'appui permettant d'entasser plusieurs coffrages pour leur transport.

6. Procédé selon l'une des revendications précédentes, caractérisé en ce que le coffrage est muni sur chantier d'une issue à chacune de ses extrémités, l'une de ces issues (3) constituant l'accès normal et débouchant dans un sas (5) aménagé dans le coffrage, tandis que l'autre issue (8), qui peut être de dimensions réduites, constitue une sortie de secours.

7. Procédé selon l'une des revendications précédentes, caractérisé en ce qu'on utilise comme coffrage un conteneur en plusieurs parties assemblables, et en ce qu'on munit séparément, avant le transport, chaque partie des équipements et objets qui lui sont attachés.

8. A titre de pièce intermédiaire préfabriquée destinée à la mise en oeuvre du procédé selon l'une des revendications précédentes, un conteneur d'une seule pièce ou en plusieurs parties assemblables, préparé pour le transport et comportant, mis en place et prêts à fonctionner, les équipements et objets nécessaires à la vie et/ou aux fonctions des occupants de l'abri.

9. Abri comportant un coffrage métallique perdu recouvert d'une carapace protectrice, caractérisé en ce que le coffrage est constitué par un conteneur dont les dimensions et caractéristiques correspondent aux normes standardisées pour le transport d'objets divers.

10. Abri selon la revendication 9, caractérisé en ce que le coffrage a une forme parallélépipédique.

11. Abri selon la revendication 9, caractérisé en ce que le coffrage a une forme cylindrique.

12. Abri selon l'une des revendications 9 à 11, caractérisé en ce que le conteneur comporte, à une extrémité, une porte d'accès permettant le passage d'un homme, et, à l'extrémité opposée, une issue de secours.
